# EUROPÄISCHE PATENTSCHRIFT

(11) **EP 0 142 097 B1**
(45) Veröffentlichungstag und Bekanntmachung des Hinweises auf die Patenterteilung: **27.12.1989**
(21) Anmeldenummer: 84113032.1
(22) Anmeldetag: 30.10.1984
(51) Int. Cl.: C10J 3/14, C10J 3/16, C01B 31/18

(54) **Verfahren zur Herstellung von Kohlenmonoxid**
Process for preparing carbon monoxide
Procédé pour préparer de l'oxyde de carbone

(30) Priorität: 11.11.1983 DE 3340929
(43) Veröffentlichungstag der Anmeldung: 22.05.1985
(73) Patentinhaber: BAYER AG, 51368 Leverkusen (DE)
(72) Erfinder: Becher, Dieter, Dr., D-4047 Dormagen (DE); König, Christian, Dr., D-4044 Kaarst (DE); Tiemann, Eckhard, Dr., D-4047 Dormagen (DE); Czwalinna, Hans, D-5024 Pulheim (DE); Hagen, Wilhelm, D-5090 Leverkusen (DE)

(56) Entgegenhaltungen:
- DE-A- 2 738 932
- DE-C- 387 292
- DE-C- 916 447
- US-A- 3 325 253
- US-A- 3 390 971
- US-A- 4 271 993

## Beschreibung

Die vorliegende Erfindung betrifft ein Verfahren zur Herstellung von Kohlenmonoxid in einem mit Kohlenstoff gefüllten, wassergekühlten Generator mit kegelstumpfförmigem Längsschnitt durch Vergasung von Kohlenstoff mit einem Mischgas aus Sauerstoff und Kohlendioxid, welches über eine oder mehrere am Generatormantel angeordnete, nach unten gerichtete, kühlbare Düsen in den Generator eingeblasen und das gebildete Kohlenmonoxid entgegengesetzt seitlich und/oder am Kopf des Generators abgezogen werden.

Ein derartiges Verfahren ist aus DE-C-916 447 bekannt.

Es besteht die Aufgabe, bei zumindest gleichem Reinheitsgrad des erzeugten Kohlenmonoxids die Ausbeute zu steigern.

Diese Aufgabe wird dadurch gelöst, daß oberhalb der Düsen für das Mischgas durch mindestens eine zusätzliche Düse Sauerstoff eingeblasen wird.

Bevorzugt wird bei diesem Verfahren als Kohlenstoff Koks eingesetzt. Setzt man dem Koks Zuschlagstoffe zu, so ist ein kontinuierlicher oder diskontinuierlicher Abzug der flüssigen Schlacke am Boden des Generators realisierbar.

Besonders effektiv kann das Verfahren durchgeführt werden, indem man ein Volumenverhältnis von Sauerstoff zu Kohlendioxid im Mischgas von bis zu 1 : 1, vorzugsweise 0,83 bis 0,75, einstellt. Dies führt zu einer deutlich verbesserten Nutzung der Reaktionswärme der Kohlenstoff-Verbrennung und einer weiteren Steigerung der Volumenleistung auf über 400 m³ CO_{/}h x m³ Reaktionsvolumen.

Bei der Durchführung des Verfahrens erweist es sich als vorteilhaft, die Düsen mit einem Doppelmantel zur Kühlung auszustatten, der mit Wasser beaufschlagt wird. Ebenso ergibt ein seitlicher Produktionsgasabzug einen weiteren Vorteil, da er die thermische Belastung der mechanischen Einrichtungen zur Koksbeschickung am Kopf des Generators deutlich reduziert.

In der Fig. 1 wird schematisch ein Kohlenmonoxidgenerator dargestellt, in dem das neue Verfahren durchgeführt werden kann. Es handelt sich hierbei lediglich um eine denkbare Ausführungsform eines solchen Kohlenmonoxidgenerators.

Durch eine Schleuse 1 wird der Kohlenstoff 2 in den eigentlichen Generator 3 gebracht. Dieser ist mit einem Kühlwassersystem 4 umgeben und weist eine Mischgas-(0₂/C0₂)-Düse 5 sowie einen Produktgasabzug 6 auf. Die Schlacke 7 wird durch einen Schlackenabzug 8 am Boden des Generators entnommen. Ein Mannloch 9 dient der Wartung des Generators. Über eine oberhalb der Mischgasdüse 5 angeordnete Düse 10 wird reiner Sauerstoff eingeblasen.

Analog - mit ähnlichen Vorteilen - läßt sich das geschilderte Verfahren auch auf andere Gas/Feststoff-Reaktionen übertragen. Beispiele dafür sind die Herstellung von Generatorgas oder Wassergas

## Patentansprüche

Verfahren zur Herstellung von Kohlenmonoxid in einem mit Kohlenstoff gefülften, wassergekühlten Generator (3) mit kegelstumpfförmigem Längsschnitt durch Vergasung von Kohlenstoff mit einem Mischgas aus Sauerstoff und Kohlendioxid, welches über eine oder mehrere am Generatormantel angeordnete, nach unten gerichtete, kühlbare Düsen (5) in den Generator (3) eingeblasen und das gebildete Kohlenmonoxid entgegengesetzt seitlich (6) und/oder am Kopf des Generators (3) abgezogen werden, dadurch gekennzeichnet, daß oberhalb der Düsen (5) für das Mischgas durch mindestens eine zusätzliche Düse (10) Sauerstoff eingeblasen wird.

## Claims

Process for the manufacture of carbon monoxide in a carbonfilled, water-cooled generator (3) having frustum-shaped longitudinal section, by gasification of carbon using a gas mixture of oxygen and carbon dioxide which is injected into the generator (3) via one or more coolable nozzles (5) arranged on the generator wall and directed downwards, and the carbon monoxide formed is removed at the opposite side (6) and/or at the top of the generator (3), characterised in that oxygen is injected above the nozzles (5) for the gas mixture by means of at least one additinal nozzle (10).

## Revendications

Procédé de production d'oxyde de carbone dans un générateur (3) refroidi par l'eau et chargé de carbone, de forme tronconique en coupe Iongitu- dinale, par gazéification de carbone avec un mélange gazeux d'oxygène et d'anhydride carbo- nigue qui est insufflé dans le générateur (3) au moyen d'une ou plusieurs buses (5) refroidissa- bles, dirigées vers le bas, disposées contre l'enveloppe du générateur, et l'oxyde de carbone formé est évacué latéralement (6) du côté opposé et/ou à la partie supérieure du générateur (3), caractérisé en ce que de l'oxygène est insufflé par au moins une buse supplémentaire (10) au-dessus des buses (5) pour le mélange gazeux.
